# EUROPÄISCHE PATENTSCHRIFT

(11) **EP 1 039 606 B1**
(45) Veröffentlichungstag und Bekanntmachung des Hinweises auf die Patenterteilung: **22.10.2003**
(21) Anmeldenummer: 00105004.6
(22) Anmeldetag: 09.03.2000
(51) Int. Cl.: H01R 9/24, H02G 3/08

(54) **Vorrichtung zum elektrisch leitenden Verbinden von mindestens zwei elektrischen Geräten**
Device for electrically conductive connecting two or more electrical apparatuses
Dispositif pour connecter électriquement au moins deux appareils electriques

(30) Priorität: 23.03.1999 DE 19913004
(43) Veröffentlichungstag der Anmeldung: 27.09.2000
(73) Patentinhaber: Möhlenhoff, Andreas, 38229 Salzgitter (DE)
(72) Erfinder: Möhlenhoff, Andreas, 38229 Salzgitter (DE)
(74) Vertreter: Döring, Roger, Dipl.-Ing.

(56) Entgegenhaltungen:
- EP-A- 0 027 696
- US-A- 3 960 425

## Beschreibung

Die Erfindung bezieht sich auf eine Vorrichtung zum elektrisch leitenden Verbinden von mindestens zwei elektrischen Geräten, welche mit elektrischen Leitungen ausgerüstet sind, die mindestens zwei von einem gemeinsamen Mantel umgebene, isolierte elektrische Leiter aufweisen, bestehend aus einem etwa rechteckigen Gehäuse aus Isoliermaterial, das ein Unterteil und ein mit demselben verbindbares Oberteil aufweist und in welchem Verbindungselemente für die Leiter der Leitungen unterschiedlicher Geräte angeordnet sind.

Solche Vorrichtung werden in der elektrischen Installations- und Verdrahtungstechnik für unterschiedlichste Anwendungen benötigt. Sie werden dabei allgemeingültig beispielsweise als "Verteilerdosen" bezeichnet. im Montagefall werden beispielsweise in das Unterteil des Gehäuses elektrische Leitungen von unterschiedlichen Seiten eingeführt. Deren abisolierte Leiter werden im Unterteil beispielsweise mit Schraubklemmen miteinander verbunden. Der Aufwand dafür ist mit steigender Anzahl von zu verbindenden Leitern erheblich, zumal das Innere des Gehäuse-Unterteils schnell unübersichtlich wird. Es besteht außerdem die Gefahr, daß versehentlich falsche Leiter miteinander verbunden werden.

Der Erfindung liegt die Aufgabe zugrunde, die eingangs beschriebene Vorrichtung so zu gestalten, daß elektrische Geräte einfacher und sicherer miteinander verbunden werden können.

Diese Aufgabe wird gemäß der Erfindung dadurch gelöst,
- daß an einer Längsseite des Unterteils mindestens eine Aufnahme zum zugentlasteten Eindrücken einer ersten elektrischen Leitung angebracht ist,
- daß an der der Aufnahme gegenüber liegenden Längsseite des Unterteils in dessen Innenraum mindestens zwei parallel zueinander verlaufende, rillenartige Führungen zum Einlegen der vom Mantel befreiten, isolierten Leiter einer in der Aufnahme befindlichen ersten Leitung mit einem derartigen Verlauf angeordnet sind, daß die Enden der in die Führungen einlegbaren Leiter um 90° gebogen sind und aus dem Unterteil in Richtung des aufzusetzenden Oberteils herausragen können,
- daß an einer Außenseite des Oberteils mindestens zwei parallel zueinander verlaufende, rillenförmige Vertiefungen zum zugentlasteten Eindrücken einer zweiten elektrischen Leitung angeordnet sind,
- daß in der Deckfläche des Oberteils Durchgangslöcher zum Einstecken der abisolierten Enden der Leiter beider Leitungen angebracht sind und
- daß innen am Oberteil mit den Durchgangslöchern fluchtende elektrische Kontakte zum Anschließen der Leiter angeordnet sind, die elektrisch leitend mit den Verbindungselementen verbunden sind.

Bei Einsatz dieser Vorrichtung können zwei oder mehr elektrische Geräte auf einfache Weise miteinander verbunden werden. Es werden dafür keine gesondert zu montierenden Klemmen oder andere Verbindungselemente benötigt. Die isolierten Leiter der beiden zu verbindenden Leitungen sind in den rillenartigen Führungen bzw. durch die Vertiefungen übersichtlich und unverwechselbar angeordnet, so daß es auch bei einer größeren Anzahl von Leitungen nicht zu Fehlschaltungen kommen kann. Diese einfache und gut erkennbare Anordnung der isolierten Leiter kann durch eine farbliche Kennzeichnung der Führungen und auch der Durchgangslöcher noch verbessert werden, die mit den Farben der Leiterisolierungen übereinstimmt. Sowohl die jeweils erste Leitung als auch die jeweils zweite Leitung sind durch das Eindrücken in die Aufnahmen einerseits und die Vertiefungen andererseits automatisch zugentlastet festgelegt, so daß die Kontaktstellen mechanisch nicht belastet werden. Die vor der Montage mit vorgegebener Länge abgemantelten und abisolierten Leiter werden nach Aufsetzen des Oberteils auf das Unterteil nur noch so weit in die entsprechenden Durchgangslöcher des Oberteils eingesteckt, bis sie mit den darunter befindlichen elektrischen Kontakten, die in bevorzugter Ausführungsform als leicht lösbare Klemmkontakte ausgeführt sind, verbunden werden können.

Die im Gehäuse befindlichen Verbindungselemente, mit denen die elektrischen Kontakte elektrisch leitend verbunden sind, können in bevorzugter Ausführungsform als auf einer Leiterkarte angebrachte gedruckte Schaltung ausgeführt sein. Das bietet die Möglichkeit, beispielsweise Pumpen sowie Steuer- und Regelvorrichtungen an die Leiterkarte anzuschließen, von denen Zusatzfunktionen für die verbundenen elektrischen Geräte geliefert werden.

Weitere vorteilhafte Ausgestaltungen der Erfindung gehen aus den Unteransprüchen hervor.

Ein Ausführungsbeispiel des Erfindungsgegenstandes ist in den Zeichnungen dargestellt.

Es zeigen:
Fig. 1 eine Explosionszeichnung der Vorrichtung nach der Erfindung in perspektivischer Darstellung.
Fig. 2 eine Draufsicht auf das Unterteil der Vorrichtung.
Fig. 3 eine Draufsicht auf das Oberteil der Vorrichtung.
Fig. 4 einen Querschnitt durch das geschlossene Gehäuse der Vorrichtung in vergrößerter Darstellung.
Fig. 5 eine ergänzte Version des Gehäuses nach Fig. 4.

Das aus Isoliermaterial, vorzugsweise Kunststoff, bestehende, etwa rechteckige Gehäuse der Vorrichtung weist ein Unterteil 1 und ein Oberteil 2 auf, die mittels Drehverbindern 3 miteinander verbindbar sind, wenn das Oberteil 2 auf das Unterteil 1 aufgesetzt ist. Das Gehäuse ist durch einen Deckel 4 abdeckbar. Im Oberteil 2 des Gehäuses können aus Kunststoff bestehende Blöcke 5 befestigt werden, in denen eine Vielzahl von elektrischen Kontakten angebracht ist. Die Kontakte können Steckkontakte oder auch Schraubkontakte sein. In bevorzugter Ausführungsform werden Klemmkontakte 6 (Fig. 4) eingesetzt, die in der folgenden Beschreibung berücksichtigt werden. Die Klemmkontakte 6 können elektrisch leitend mit den Leiterbahnen einer gedruckten Schaltung verbunden sein, die auf einer Leiterkarte 7 angebracht sind. Auf der Leiterkarte 7 sind dann die "Verbindungselemente" der Vorrichtung zusammengefaßt.

Das Unterteil 1 des Gehäuses hat gemäß Fig. 2 an einer seiner Längsseiten Aufnahmen 8 zur zugentlasteten Festlegung von ersten elektrischen Leitungen 9. Die Leitungen 9 werden bei der Montage von oben in die Ausnehmungen 8 eingedrückt, so wie es in Fig. 2 für eine Leitung 9 schematisch angedeutet ist. Dabei drücken sich in den Ausnehmungen 8 angebrachte Lamellen 10 in den Mantel der jeweiligen Leitung 9 ein, die im wesentlichen quer zur Längsachse derselben verlaufen. Die Leitung 9 ist dadurch gegen eine in Richtung des Pfeiles 11 wirkende Zugbelastung geschützt.

An der den Aufnahmen 8 gegenüber liegenden Längsseite des Unterteils 1 sind parallel zueinander verlaufende Führungen 12 angebracht, in welche die vom Mantel befreiten, isolierten Leiter 13 der jeweiligen Leitung 9 eingelegt werden können. In Fig. 2 sind drei Leiter 13 eingezeichnet. Die Führungen 12 sind dabei so ausgebildet, daß die Leiter 13 um 90° umgelenkt werden. Sie ragen im Montagezustand mit ihren Enden aus dem Unterteil 1 heraus, und zwar in Richtung des auf das Unterteil 1 aufzusetzenden Oberteils 2.

Das Oberteil 2 hat an seiner einen Löngsseite parallel zueinander verlaufende, nach außen offene Nuten 14, von denen in Fig. 3 nur der obere Teil zu erkennen ist. In den Nuten 14 liegen bei verschlossenem Gehäuse die Leiter 13 der ersten Leitungen 9. An der anderen Längsseite des Oberteils 2 sind parallel zueinander verlaufende, nach außen offene Vertiefungen 15 angebracht, in welche zweite, isolierte elektrische Leiter 16 aufweisende elektrische Leitungen 17 zugentlastet eingedrückt werden können. Die Leitungen 17 werden durch in den Vertiefungen 15 angebrachte Vorsprünge 18 eingeklemmt. Die Vorsprünge 18 sind vorzugsweise auf den beiden einander gegenüber liegenden Seiten der Vertiefungen 15 gegeneinander versetzt angebracht. Sie drücken sich in die Isolierung von in den Vertiefungen 15 befindlichen Leitungen 17 ein, die dadurch geringfügig S-förmig gebogen werden.

In der Deckfläche des Oberteils 2 sind in drei Reihen jeweils nebeneinander liegende Durchgangslöcher 19, 20 und 21 angebracht. In die Durchgangslöcher 19 können die abisolierten Enden der Leiter 13 eingesteckt werden. Die Durchgangslöcher 20 und 21 sind für die Enden der abisolierten Leiter 16 bestimmt. Die neben den Durchgangslöchern 19, 20 und 21 eingezeichneten Schlitze 22 dienen zum Lösen der innerhalb des Gehäuses unterhalb der Durchgangslöcher 19, 20 und 21 befindlichen Kontaktelemente 6, beispielsweise mittels eines Schraubendrehers.

Die Durchgangslöcher 19, 20 und 21 können farblich unterschiedlich gekennzeichnet sein. Zusätzlich können auch noch Beschriftungen angebracht werden, wie die Buchstaben "L" und "N" für den Anschluß an das 230 V Wechselstromnetz. Die Gefahr von Falschverbindungen kann dadurch weiter vermindert werden.

Die Vorrichtung nach der Erfindung wird beispielsweise wie folgt gehandhabt:

Das Unterteil 1 wird an einer Wand oder einer Schiene befestigt. Danach wird die erste Leitung 9 in eine Aufnahme 8 eingedrückt, deren Leiter 13 auf einer vorgegebenen Länge abgemantelt und an ihren Ende auf einer ebenfalls vorgegebenen Länge abisoliert sind. Die Leiter 13 werden dann in die Führungen 12 so eingelegt, daß sie um 90° gebogen werden und mit ihren Enden nach vorn, in Richtung des aufzusetzenden Oberteils 2 aus dem Unterteil 1 herausragen.

Im Oberteil 2 sind die mit den Klemmkontakten 6 bestückten Blöcke 5 und die Leiterplatte 7, in deren Leiterbahnen die Klemmkontakte 6 eingelötet sein können, im Wege der Vorfertigung befestigt. Das so vorbereitete Oberteil 2 wird dann auf das Unterteil 1 aufgesetzt und mittels der Drehverbinder 3 mit demselben verbunden. Die Leiter 13 der Leitung 9 liegen dann in den Nuten 14 des Oberteils 2 und ragen mit ihren abisolierten Enden über dasselbe hinaus. Die Enden der Leiter 13 können danach umgebogen und in eines der Löcher 19 eingesteckt werden, so wie es in schematischer Darstellung aus Fig. 5 hervorgeht. Sie werden dann durch einen federnden Bügel 23 des entsprechenden Kontaktelements 6 an dasselbe angedrückt. Zum Lösen der Verbindung braucht nur mit einem spitzen Gegenstand von oben durch den Schlitz 22 auf den Bügel 23 gedrückt zu werden. Der Leiter 13 kann dann wieder aus dem Durchgangsloch 19 herausgezogen werden.

Die isolierten Leiter 16 der zweiten Leitung 17 sind ebenfalls auf vorgegebenen Längen abgemantelt und an ihren Enden abisoliert. Die Leitung 17 wird bei geschlossenem Gehäuse in eine Vertiefung 15 des Oberteils 2 so eingedrückt, daß die Enden ihrer Leiter 16 ebenso wie die Enden der Leiter 13 nach oben über das Oberteil 2 hinausragen. Die Enden der Leiter 16 können dann umgebogen und in eines der Durchgangslöcher 20 oder 21 eingesteckt werden. In Fig. 5 sind zwei in die Durchgangslöcher 20 und 21 eingesteckte Leiter 16 eingezeichnet. Sie greifen in die zugehörigen Klemmkontakte 6 ein. Die Leiter 13 und 16 der beiden Leitungen 9 und 17 sind danach über die Leiterkarte 7 miteinander und gegebenenfalls mit einer Spannungsquelle verbunden. Ein separater Verbinder ist dazu nicht erforderlich.

Die Vorrichtung nach der Erfindung läßt sich mit besonderem Vorteil in einem Heizkreisverteiler einer Heizungsanlage einsetzen, in dem die von Raumthermostaten kommenden elektrischen Leitungen enden und in dem eine der Anzahl der Heizkreise entsprechende Anzahl von elektrisch steuerbaren Ventilen angeordnet ist, die auch als Stellantriebe bezeichnet werden. Die im Vorangehenden beschriebenen ersten Leitungen 9 können dabei die von den Raumthermostaten kommenden Leitungen sein, während die zweiten Leitungen 17 an die Stellantriebe angeschlossen sind. Die Vorrichtung dient dann zum einfachen Verbinden von Raumthermostaten und Stellantrieben sowie zu deren schaltungstechnisch richtiger Zuordnung.

Der Einsatz der Leiterkarte 7 mit gedruckter Schaltung bietet hier den besonderen Vorteil, daß Zusatzfunktionen, wie eine automatische Steuerung einzelner Heizkreise oder die Betätigung von Umwälzpumpen, die in entsprechende Modulen abgelegt sind, über geeignete Adapter angeschlossen werden können. Ein solcher Adapter kann beispielsweise stirnseitig durch eine in Fig. 1 erkennbare Öffnung 24 des Oberteils 2 in das geschlossene Gehäuse eingesteckt werden. An dieser Stelle könnte auch ein Teil einer Steckverbindung an der Vorrichtung angebracht sein, auf welcher ein Modul aufgesteckt werden kann.

Wenn zwei oder mehr Gehäuse mit Unterteil 1 und Oberteil 2 montiert werden sollen, dann können die Unterteile 2 an ihren Stirnseiten mit korrespondierenden Rastelementen ausgerüstet sein, über welche jeweils zwei Unterteile 2 miteinander verbunden werden können. Wenn ein Betrieb einer durch die Vorrichtung verbindbaren Anlage mit reduzierter Spannung von beispielsweise 24 V erfolgen soll, kann ein in einem Gehäuse untergebrachter Transformator ebenfalls an einem Unterteil 2 befestigt werden. Das Unterteil 2 und das Gehäuse des Transformators haben dann vorzugsweise korrespondierende Rastelemente.

## Patentansprüche

1. Vorrichtung zum elektrisch leitenden Verbinden von mindestens zwei elektrischen Geräten, welche mit elektrischen Leitungen ausgerüstet sind, die mindestens zwei von einem gemeinsamen Mantel umgebene, isolierte elektrische Leiter aufweisen, bestehend aus einem etwa rechteckigen Gehäuse aus Isoliermaterial, das ein Unterteil (1) und ein mit demselben verbindbares Oberteil (2) aufweist und in welchem Verbindungselemente für die Leiter der Leitungen unterschiedlicher Geräte angeordnet sind, **dadurch gekennzeichnet,**
- **daß** an einer Längsseite des Unterteils (1) mindestens eine Aufnahme (8) zum zugentlasteten Eindrücken einer ersten elektrischen Leitung (9) angebracht ist,
- **daß** an der der Aufnahme (8) gegenüber liegenden Längsseite des Unterteils (1) in dessen Innenraum mindestens zwei parallel zueinander verlaufende, rillenartige Führungen (12) zum Einlegen der vom Mantel befreiten, isolierten Leiter (13) einer in der Aufnahme (8) befindlichen ersten Leitung (9) mit einem derartigen Verlauf angeordnet sind, daß die Enden der in die Führungen (12) einlegbaren Leiter um 90° gebogen sind und aus dem Unterteil (1) in Richtung des aufzusetzenden Oberteils (2) herausragen können,
- **daß** an einer Außenseite des Oberteils (2) mindestens zwei parallel zueinander verlaufende, rillenförmige Vertiefungen (15) zum zugentlasteten Eindrücken einer zweiten elektrischen Leitung (17) angeordnet sind,
- **daß** in der Deckfläche des Oberteils (2) Durchgangslöcher (19,20,21) zum Einstecken der abisolierten Enden der Leiter (13,16) beider Leitungen (9,17) angebracht sind und
- **daß** innen am Oberteil (2) mit den Durchgangslöchern (19,20,21) fluchtende elektrische Kontakte zum Anschließen der Leiter (13,16) angeordnet sind, die elektrisch leitend mit den Verbindungselementen verbunden sind.

2. Vorrichtung nach Anspruch 1, **dadurch gekennzeichnet, daß** die elektrischen Kontakte als Klemmkontakte (6) ausgebildet sind.

3. Vorrichtung nach Anspruch 1 oder 2, **dadurch gekennzeichnet, daß in den** Aufnahmen (8) für die erste Leitung (9) im wesentlichen quer zur Längsrichtung von eingedrückten Leitungen verlaufende Lamellen (10) angebracht sind.

4. Vorrichtung nach einem der Ansprüche 1 bis 3, **dadurch gekennzeichnet, daß** in den rillenförmigen Vertiefungen (15) für die zweite Leitung (17) auf beiden Seiten gegeneinander versetzte Vorsprünge (18) angebracht sind.

5. Vorrichtung nach einem der Ansprüche 1 bis 4, **dadurch gekennzeichnet, daß** an der den Vertiefungen (15) gegenüber liegenden Längskante des Oberteils (2) nach außen offene Nuten (14) zur Aufnahme der Leiter (13) der ersten Leitung (9) angeordnet sind.

6. Vorrichtung nach einem der Ansprüche 1 bis 5, **dadurch gekennzeichnet, daß** Führungen (12) und Durchgangslöcher (19,20,21) farblich gekennzeichnet sind.

7. Vorrichtung nach einem der Ansprüche 2 bis 6, **dadurch gekennzeichnet, daß** neben jedem Durchgangsloch (19,20,21) ein Schlitz (22) zum Lösen des Klemmkontakts (6) mittels eines Werkzeugs angebracht ist.

8. Vorrichtung nach einem der Ansprüche 1 bis 7, **dadurch gekennzeichnet, daß** die Verbindungselemente auf einer Leiterkarte (7) mit gedruckter Schaltung zusammengefaßt sind, an deren Strompfade die elektrischen Kontakte elektrisch leitend angeschlossen sind.

9. Verwendung der Vorrichtung nach einem der Ansprüche 1 bis 8 als Verbinder in einem Heizkreisverteiler einer Heizungsanlage, wobei von Raumthermostaten kommende Leitungen und an Stellantriebe von Ventilen angeschlossene Leitungen elektrisch leitend verbunden werden.

## Claims

1. Device for establishing an electrically conducting connection between at least two electrical appliances, which are equipped with electrical wires, at least two of which have insulated electrical conductors surrounded by a common sheath, consisting of a somewhat rectangular housing made of insulating material, which has a bottom part (1) and a top part (2) that can be connected to the same and in which connector elements for the wire conductors of different appliances are located, **characterised in that**
- at least one receptacle (8) for pressing in a first electrical wire (9) to provide strain relieve is attached to a long side of the bottom part (1),
- in the interior of the bottom part (1) on the opposite long side to the receptacle (8) at least two grooved guides (12) running parallel to each other, for inserting the stripped, insulated conductor (13) of a first wire (9) located in the receptacle (8), are positioned in such a sequence that the ends of the conductors, which can be inserted into the guides (12), are bent by 90° and can jut out of the bottom part (1) in the direction of the top part (2) to be attached,
- at least two grooved recesses (15) running parallel to each other to provide strain relieve when pressing in a second electrical wire (17) are positioned on an exterior of the top part (2),
- through holes (19, 20, 21) are positioned in the cover surface of the top part (2) for inserting the bared ends of the conductors (13, 16) of both wires (9, 17) and
- electrical contacts aligned with the through holes (19, 20, 21) are positioned inside the top part (2) for connecting the conductors (13, 16), which are electrically conductively connected with the connector elements.

2. Device according to claim 1, **characterised in that** the electrical contacts (6) are designed as clip contacts (6).

3. Device according to claim 1 or 2, **characterised in that** plates (10), which essentially run diagonally to the longitudinal direction of pressed in wires, are located in the receptacles (8) for the first wire (9).

4. Device according to one of claims 1 to 3, **characterised in that** projections (18), which offset each other, are located on both sides of the grooved recesses (15) for the second wire (17).

5. Device according to one of claims 1 to 4, **characterised in that** outwardly open grooves (14) for accommodating the conductors (13) of the first wire (9) are located on the long edge of the top part (2) opposite the recesses (15).

6. Device according to one of claims 1 to 5, **characterised in that** guides (12) as well as through holes (19, 20, 21) are different coloured.

7. Device according to one of claims 2 to 6, **characterised in that** a slit (22) for loosening the clip contact (6) by means of a tool is located next to each through hole (19, 20, 21).

8. Device according to one of claims 1 to 7, **characterised in that** the connector elements are combined on a printed circuit board (7) with printed circuit, to the current paths of which the electrical contacts are electrically conductively connected.

9. Use of the device according to one of claims 1 to 8 as a connector in a heating circuit distributor of a heating system, wherein wires emanating from the room thermostats and wires connected to servo-drives of valves are electrically conductively connected.

## Revendications

1. Dispositif pour relier au moins deux appareils électriques munis de conduites électriques de façon électriquement conductible, qui présentent au moins deux conducteurs électriques isolés, entourés d'une gaine commune, composé d'un boîtier par exemple carré en matériau isolant, présentant une partie inférieure (1) et une partie supérieure (2) pouvant être reliée à celle-là et dans lequel sont disposés des éléments de raccordement pour les conducteurs des conduites de différents appareils, **caractérisé par le fait**
- **que**, au moins un logement (8) est disposé sur l'un des côtés longitudinaux de la partie inférieure (1) pour introduire une première conduite électrique (9) sans qu'elle soit soumise à des tractions,
- **que**, sur le côté longitudinal de la partie inférieure (1) faisant face au logement (8), dans son espace intérieur, sont disposés au moins deux guidages (12) parallèles l'un par rapport à l'autre, en forme de rainures, pour la pose des conducteurs (13) isolés, libérés de leur gaine, d'une première conduite (9) située dans le logement (8), de façon à ce que les extrémités des conducteurs à poser dans les guidages (12) soient coudés à 90° et puissent dépasser hors de la partie inférieure (1) en direction de la partie supérieure (2) devant être posée,
- **que**, sur un côté extérieur de la partie supérieure (2), sont disposés au moins deux renfoncements (15) parallèles l'un par rapport à l'autre, en forme de rainures, pour introduire une seconde conduite électrique (17) sans qu'elle soit soumise à des tractions,
- **que**, dans la surface de recouvrement de la partie supérieure (2), sont disposés des trous de passage 19, 20, 21) pour l'insertion des extrémités isolées des conducteurs (13, 16) des deux conduites (9, 17) et
- **que**, à l'intérieur de la partie supérieure (2), des contacts électriques sont disposés à fleur avec les trous de passage (19, 20, 21) pour le raccordement des conducteurs (13, 16), qui sont reliés de façon électriquement conductible aux éléments de liaison.

2. Dispositif selon la revendication 1, **caractérisé par le fait que** les contacts électriques sont des contacts à bornes (6).

3. Dispositif selon la revendication 1 ou 2, **caractérisé par le fait que** des lamelles (10) sont disposées, de façon essentiellement parallèle par rapport au sens longitudinal de conduites enfoncées, dans les logements (8) pour la première conduite (9).

4. Dispositif selon l'une des revendications 1 à 3, **caractérisé par le fait que** des avancées (18) décalées les unes par rapport aux autres sont disposées des deux côtés dans les renfoncements (15) en forme de rainures pour la seconde conduite (17).

5. Dispositif selon l'une des revendications 1 à 4, **caractérisé par le fait que**, sur le bord longitudinal de la partie supérieure (2) opposé aux renfoncements (15), se trouvent des rainures (14) ouvertes vers l'extérieur pour le logement des conducteurs (13) de la première conduite (9).

6. Dispositif selon l'une des revendications 1 à 5, **caractérisé par le fait que** les guidages (12) et trous de passage (19, 20, 21) sont identifiés par des couleurs.

7. Dispositif selon l'une des revendications 2 à 6, **caractérisé par le fait qu'**une fente (22) est disposée à côté de chaque trou de passage (19, 20, 21) pour desserrer le contact à borne (6) au moyen d'un outil.

8. Dispositif selon l'une des revendications 1 à 7, **caractérisé par le fait que** les éléments de liaison sont regroupés sur une carte à circuits imprimés (7) avec un circuit imprimé, sur les bandes de courant de laquelle les contacts électriques sont branchés de façon électriquement conductible.

9. Utilisation du dispositif selon l'une des revendications 1 à 8 en tant que connecteurs dans un distributeur de circuit de chauffe d'une installation de chauffage, les conduites venant des thermostats d'ambiance et des conduites raccordées à des mécanismes de commande de clapets étant reliées de façon électriquement conductible.
